# FASCICULE DE BREVET EUROPEEN

(11) **EP 0 314 259 B1**
(45) Date de publication et mention de la délivrance du brevet: **22.01.1992**
(21) Numéro de dépôt: 88202702.2
(22) Date de dépôt: 13.06.1985
(51) Int. Cl.: E04H 4/12

(54) **Appareil de nettoyage automatique d'une surface immergée**
Automatisches Reinigungsgerät einer versenkten Fläche
Automatic cleaning apparatus for an under-water surface

(30) Priorité: 11.07.1984 FR 8411609
(43) Date de publication de la demande: 03.05.1989
(62) Demande divisionnaire de: 85200932.3
(73) Titulaire: Puech, Frédéric, 31130 Balma (FR)
(72) Inventeur: Puech, Frédéric, 31130 Balma (FR)
(74) Mandataire: Barre, Philippe

(56) Documents cités:
- DE-B- 1 238 649
- FR-A- 2 445 409
- FR-A- 2 520 421
- US-A- 4 168 557

## Description

L'invention concerne un appareil de nettoyage automatique d'une surface immergée dans un liquide, en particulier parois et fond d'une piscine. Elle vise un appareil du type comprenant un moteur électrique pour entraîner l'appareil le long de la surface immergée et une chambre de filtration associée à une pompe électrique intégrée dans l'appareil pour engendrer une circulation de liquide dans ladite chambre de filtration.

Un appareil de ce type est en particulier décrit dans le brevet US n° 4.168.557; un tel appareil possède plusieurs qualités, en particulier celle de disposer de son propre filtre qui peut être retiré et nettoyé aisément (ce qui évite de colmater le filtre de l'installation technique de la piscine).

Toutefois dans ce type d'appareils, l'utilisateur n'a aucune possibilité d'agir sur la trajectoire de l'appareil et, en pratique, les utilisateurs tentent d'amener les appareils vers les zones non nettoyées par des tractions sur le câble électrique ce qui est très incommode et très imprécis.

Il est à noter que l'on connaît des appareils de nettoyage de piscine d'un autre type, qui sont purement hydrauliques et appelés à être branchés sur une source d'aspiration extérieure, notamment la pompe d'un écumeur de piscine. Le brevet FR-A-2520421 décrit un appareil de ce type qui utilise l'effet d'aspiration de la source extérieure pour assurer un guidage de l'appareil: à cet effet, un organe de soufflage manipulé par l'utilisateur permet de déformer une membrane prévue dans l'appareil afin de créer une succion en bordure de la jupe de celui-ci et ainsi un effet de pivotement autour de la zone de succion. Toutefois, un tel système n'est en pratique applicable que pour les appareils branchés sur une source d'aspiration extérieure.

La présente invention vise les appareils de nettoyage autonomes comprenant un moteur électrique d'entraînement et une pompe électrique embarqués et se propose de fournir un système de guidage télécommandé pour ce type d'appareils

Un objectif est d'autoriser en cas de besoin une commande précise et facile de la trajectoire suivie par l'appareil.

A cet effet, l'appareil de nettoyage automatique visé par l'invention comprend un corps creux, des organes d'entraînement dudit corps sur la surface à nettoyer, un moteur électrique réversible agencé dans le corps pour transmettre un mouvement de rotation auxdits organes d'entraînement, des moyens d'alimentation électrique dudit moteur comportant des moyens d'inversion séquentielle du sens du courant électrique, une chambre de filtration située à l'intérieur du corps, une entrée du liquide vers la chambre de filtration située à la base du corps, une pompe entraînée par un moteur électrique pour amener le liquide à circuler dans la chambre de filtration, et une sortie du liquide refoulé par la pompe, disposée à l'opposé de la base du corps; selon la présente invention, l'appareil comprend au moins un doigt mobile agencé sur un côté du corps pour pouvoir présenter deux positions, une position passive où ledit doigt se trouve en retrait par rapport au plan de contact des organes d'entraînement avec la surface immergée, et une position active où ledit doigt vient au niveau de ce plan ou dépasse de celui-ci, ledit doigt étant associé à des moyens de télécommande adaptés pour engendrer son déplacement d'une position vers l'autre.

De préférence deux doigts mobile seront disposés symétriquement par rapport au plan axial longitudinal du corps; ces doigts commandés indépendant permettent à l'utilisateur de faire tourner l'appareil dans un sens ou dans l'autre, en faisant office, lorsqu'ils viennent en position active, d'organe de pivotement et de freinage autour duquel l'appareil tourne de façon naturelle par l'effet de son entraînement.

Selon un mode de réalisation particulier, les moyens de télécommande de chaque doigt comprennent:
― un électro-aimant pourvu d'un noyau constitué par ledit doigt, lequel est agencé de façon à se trouver dans sa position active lorsque ledit électro-aimant est excité,
― des moyens d'excitation électrique dudit électro-aimant,
― et des moyens de rappel du doigt vers sa position passive en l'absence d'excitation.

D'autres caractéristiques, buts et avantages de l'invention se dégageront de la description qui suit en référence aux dessins annexés lesquels présentent à titre d'exemple non limitatif un appareil conforme à l'invention et illustrent son fonctionnement; sur ces dessins qui font partie intégrante de la présente description:
― la figure 1 est une vue schématique en perspective de l'appareil,
― la figure 2 en est une coupe par un plan longitudinal axial AA′,
― la figure 3 en est une coupe par un plan transversal BB′,
― la figure 4 est un schéma de principe des liaisons électriques de l'appareil,
― la figure 5 est un schéma bloc des moyens d'alimentation électrique du moteur de pompe et du moteur d'entraînement,
― la figure 6 est un schéma en perspective illustrant l'appareil en fonctionnement dans une piscine,
― la figure 7 est un schéma illustrant le fonctionnement de l'appareil dans le cas de deux piscines de dimensions différentes,
― les figures 8 et 9 sont des schémas illustrant deux types de travail différents correspondant à deux réglages différents de l'appareil.

L'appareil représenté à titre d'exemple aux figures est composé de deux parties, l'une 1 immergée, constituant l'appareil proprement dit (figures 1, 2, 3), l'autre formée par des moyens d'alimentation électrique dudit appareil qui son logés dans un coffret 3 situé en dehors du liquide en bordure de piscine (figures 4, 5 et 6). L'appareil 1 et ses moyens d'alimentation sont reliés par des conducteurs électriques gainés qui forment un câble étanche que l'on peut apercevoir en 4 aux figures 1 et 6; le câble 4 présente une longueur appropriée pour permettre à l'appareil 1 d'accéder à toutes les zones de la surface immergée de la piscine.

L'appareil 1 (figures 1, 2 et 3) est constitué par un corps 5 ouvert à sa base, cette dernière étant équipée d'une plaque d'obturation 6 dotée d'entrées 6a d'aspiration du liquide au voisinage de la surface à nettoyer; ces entrées sont de préférence munies de soupapes évitant la sortie des impuretés ou résidus, lorsque l'appareil n'est plus sous aspiration.

Le corps 5 est doté à sa partie supérieure d'une sortie 7 de refoulement, située à l'opposé de la base dudit corps de façon à refouler le liquide selon une direction orthogonale à celle-ci.

Le corps 5 est intérieurement équipé d'un carter étanche 8 qui est logé dans celui-ci le long de son axe transversal comme le montrent les figures. Ce carter comprend extérieurement, sur ses parois transversales et sous son fond, des nervures telles que 9.

Le corps 5 forme autour du carter 8 une chambre de filtration 5a équipée d'une poche souple de filtration 10 qui est fixée à la base du corps sur le pourtour de la plaque 6. Cette poche est formée par une membrane en un matériau souple maillé ou tricoté de type connu en soi; sous l'effet de l'aspiration, elle s'appuie contre les nervures 9 du carter 8 qui la maintiennent à distance de ce dernier, de sorte que la filtration s'opère au travers de la quasi-totalité de la surface de la poche 10.

Par ailleurs, le carter 8 contient, d'une part, un moteur électrique de pompe 11 disposé dans une zone centrale de celui-ci, d'autre part, un moteur d'entraînement réversible 12 disposé en position excentrée transversalement par rapport à cette zone centrale.

Le moteur de pompe 11 entraîne par un arbre 13 une hélice ou roue axiale de turbine 14, qui est disposée dans un manchon 15 de guidage du flux, inséré dans la sortie 7.

Le moteur d'entraînement 12 entraîne par un arbre 16 une roue de transmission 17 qui est reliée par des courroies caoutchoutées 18 à deux roues telles que 19, disposées aux deux extrémités longitudinales du corps. Chacune de ces roues entraîne un rouleau cylindrique transversal 20 habillé par un manchon souple en mousse de polyuréthane alvéolée 21. Les deux manchons 21 sont agencés pour venir en contact avec la surface immergée et remplissent la double fonction consistant à engendrer une progression de l'appareil dans un sens ou dans l'autre selon le sens de rotation du moteur 12, et à assurer un brossage de la surface tendant à décoller les impuretés ou dépôts de celle-ci, qui sont ensuite aspirées dans la chambre de filtration 5a.

Les enroulements du moteur de pompe 11 et ceux du moteur d'entraînement 12 sont alimentés en basse tension (en particulier 12 ou 24 volts) par deux paires de conducteurs gainés regroupés dans le câble étanche 4 déjà cité.

En outre, un flotteur 22 formé par un cylindre creux est articulé au-dessus du corps 5 sur les côtés de celui-ci dans un plan transversal. Ce flotteur qui peut contenir un poids mobile tel qu'une bille de plomb, coopère avec le décentrage du moteur 12 pour déséquilibrer l'appareil lorsqu'il se trouve au niveau de la ligne d'eau; il conditionne ainsi un déplacement latéral de l'appareil le long de cette ligne. Le flotteur 22 sert également à saisir l'appareil lors des manipulations.

Par ailleurs, le corps 5 porte de part et d'autre deux électro-aimants 23 et 24 qui sont fixés extérieurement au voisinage de la base de celui-ci; ces électro-aimants sont disposés dans le plan transversal de symétrie de façon que celui qui se trouve situé du côté des moyens de transmission (17, 18, 19) vienne se loger au-dessous de la roue de transmission 17. Des flasques tels que 25 sont fixés de part et d'autre du corps pour protéger ces électroaimants et les moyens de transmission.

Chaque électro-aimant 23 ou 24, dont l'enroulement est noyé de façon étanche dans un bloc de résine, est doté d'un noyau magnétique qui se présente sous la forme d'un doigt de direction verticale 26 pourvu en partie haute d'une tête élargie 26a et en partie basse d'un talon anti-dérapant 26b; un ressort 27 sollicite le doigt 26 vers le haut et, en l'absence d'excitation, le maintient dans une position haute passive, dans laquelle son talon 26b se trouve situé en retrait par rapport au plan passant par les génératrices basses des manchons 21 (plan de contact avec la surface immergée).

Chaque électro-aimant est agencé de sorte que, lorsque son enroulement est excité, le doigt subisse un déplacement vers le bas qui l'amène dans une position basse active dans laquelle son talon inférieur 26b se trouve situé en saillie par rapport au plan de contact précité. Ainsi, dans cette position, l'appareil pivote autour du doigt et l'utilisateur peut amener ledit appareil à virer d'un angle précis déterminé en ajustant le temps d'excitation de l'électro-aimant considéré.

Les enroulements des électro-aimants 23 et 24 sont électriquement alimentés en basse tension par quatre conducteurs gainés qui sont soit intégrés au câble 4 (appareil comportant à l'origine lesdits électro-aimants), soit réunis dans un autre câble rattaché au premier par des moyens d'attache classiques (guidage en option, ajouté ultérieurement).

La figure 4 est un schéma de principe des liaisons électriques de l'appareil. On retrouve sur cette figure en 28 les deux conducteurs par lesquels le moteur de pompe 11 est alimenté, en 29 les deux conducteurs par lesquels le moteur d'entraînement 12 est alimenté, en 30 les deux conducteurs par lesquels l'électro-aimant 23 est excité et en 31 les deux conducteurs par lesquels l'électro-aimant 24 est excité.

Ces quatre paires de conducteurs sont connectés au coffret 3 déjà évoqué, situé en bordure de piscine; ce coffret étanche est relié par des conducteurs d'arrivée 32 à une source électrique de basse tension.

Les conducteurs 28 et 29 qui alimentent le moteur de pompe 11 et le moteur d'entraînement 12 sont raccordés à un bloc d'alimentation 33 qui reçoit la basse tension et dont un exemple sera décrit plus loin en référence à la figure 5. Les conducteurs 30 et 31 d'excitation des électro-aimants sont reliés à la basse tension à travers, d'une part, un adapteur de tension 34 de type classique, d'autre part, un boîtier mobile de pilotage 35 que l'utilisateur peut prendre en main pour guider l'appareil en excitant de façon appropriée lesdits électro-aimants.

Ce boîtier de pilotage 35 est relié au coffret 3 par un câble 36 qui, outre les conducteurs de commande d'excitation, contient des conducteurs d'inversion manuelle du sens du moteur d'entraînement 12; ces conducteurs sont raccordés au bloc d'alimentation 33 et, comme on le verra ci-après, l'action du bouton d'inversion manuelle du boîtier 35 est validée lorsque le bloc 33 est disposé dans l'état correspondant au fonctionnement manuel.

Comme l'illustre la figure 5, le bloc 33 ci-dessus évoqué comprend:
― un commutateur 37 MANUEL/AUTOMATIQUE permettant soit un fonctionnement manuel, soit un fonctionnement automatique de l'appareil,
― un potentiomètre 38 de réglage de la fréquence de coupure de la pompe,
― un potentiomètre 39 de réglage de la durée de coupure de la pompe,
― et un potentiomètre de réglage de la fréquence d'inversions du moteur d'entraînement 12.

Le circuit d'alimentation rattaché au moteur de pompe 11 comprend deux comparateurs 41 et 42 qui reçoivent, d'une part, des tensions de référence différentes engendrées par un diviseur de tension 43, d'autre part, les tensions réglables issues des potentiomètres 38 et 39. Ces potentiomètres permettent la charge et la décharge d'une capacité polarisée 44 et sont eux-mêmes polarisés par des diodes 45.

La tension négative issue du potentiomètre 39 et provenant de la décharge du condensateur 44 est comparée dans le comparateur 42 à la tension de référence et fait basculer une bascule bistable 46 lorsqu'elle atteint cette tension de référence.

A partir de cet instant le moteur de pompe qui était arrêté pendant la décharge du condensateur 44 est alimenté par l'effet du signal de commande issu de la bascule 46: ce signal est amplifié dans un étage de sortie 47 et est délivré à une interface 48 d'adaptation de tension lorsque le commutateur 37 est sur la position automatique; l'interface 48 délivre un signal de commande adapté à l'étage de puissance 49 (relais ou autre) qui alimente la pompe 11.

A partir de l'instant de commutation de la bascule 46, le condensateur 44 se recharge à travers le potentiomètre 38; lorsque la tension de charge devient égale à la tension de référence du comparateur 41, la bascule est à nouveau commutée et délivre un signal engendrant l'arrêt du moteur de pompe 11 et le cycle peut se reproduire.

Les paramètres des composants sont ajustés de façon à obtenir les plages de réglage suivantes:
― durée d'une coupure de la pompe comprise entre 1˝ et 60˝,
― fréquence de coupure comprise entre 10 et 360 coupures/heure.

Le circuit d'alimentation rattaché au moteur d'entraînement 12 est similaire au précédent, aux différences près suivantes.

Il ne comprend qu'un potentiomètre de réglage 40, l'autre étant remplacé par une résistance prédéterminée 50 qui a pour fonction de produire à chaque inversion un court retard pour la mise sous tension de signe opposé.

En outre, à la sortie de l'étage d'amplification 51, le signal est divisé par 2 dans un diviseur 52 et est envoyé avec le signal initial dans des portes logiques 53 et 54 qui fonctionnent en alternance, avec un temps de retard entre deux alternances opposées. Lorsque le commutateur 37 est dans la position automatique, ces alternances engendrent l'alimentation positive ou négative du moteur 12.

La résistance 50 peut être ajustée en fonction des paramètres des autres composants de sorte que les fronts successifs de deux alternances opposées successives soient décalées d'un temps de l'ordre de 3˝; ce retard permet au moteur de s'arrêter naturellement à chaque inversion et de repartir en sens inverse sans risque de détérioration.

Le potentiomètre 40 peut être choisi en fonction des paramètres des autres composants pour obtenir une plage de réglage de la fréquence d'inversion comprise entre 5 et 360 inversions/heure.

Bien entendu les circuits sus-évoqués ne sont qu'un exemple de réalisation et d'autres types de commande peuvent être prévus.

Le fonctionnement de l'appareil est expliqué ci-après aux figures 7, 8 et 9.

Lorsque le moteur de pompe 11 est coupé, l'appareil n'est plus appliqué contre la surface immergée par réaction du flux sortant par la sortie 7; s'il se trouve sur une surface plane (fond de piscine), la moindre action extérieure modifie sa trajectoire et en particulier la légère traction du câble 4 l'amène à dévier (cette coupure avec déviation de trajectoire est schématisée en P₁ à la figure 7). Si au contraire, l'appareil se trouve sur une surface verticale ou très inclinée (murs de la piscine), il glisse le long de celle-ci jusqu'à venir au contact du fond (point P₂ à la figure 7).

Ainsi la combinaison de coupures séquentielles de la pompe et d'inversions séquentielles non simultanées du moteur d'entraînement conduit à une trajectoire, ayant un caractère aléatoire au niveau de chaque modification, mais qui globalement peut être adaptée à un travail donné.

Par exemple, il est possible d'adapter cette trajectoire de façon à réaliser un balayage uniforme d'une piscine donnée. Pour illustrer cette faculté, on a schématisé à la figure 7 deux piscines de dimensions différentes superposées l'une sur l'autre.

On suppose dans les deux cas que la vitesse de progression de l'appareil est de 0,2 m/s.

Les réglages des paramètres sont les suivants:

La durée de coupure de la pompe est prévue plus longue dans le cas de la piscine de grandes dimensions, pour donner le temps à l'appareil de glisser complètement le long des murs verticaux s'il se trouve à la ligne d'eau (cette piscine étant supposée plus profonde que la piscine de petites dimensions). Le réglage de la durée de coupure détermine l'amplitude de la déviation angulaire effectuée à chaque coupure.

Dans chacune des piscines, la fréquence d'inversion est prévue assez faible pour que l'appareil ait le temps de parcourir la plus grande longueur sans revenir sur ses pas. La fréquence de coupure de la pompe est prévue plus importante de sorte que l'appareil glisse le long des murs verticaux peu de temps après avoir atteint la ligne d'eau. Si l'appareil parcourt la piscine dans le sens de la longueur, une coupure intermédiaire (P₁) entraîne une déviation de sa trajectoire. Comme permet de le comprendre le schéma de la figure 7, des réglages convenables des paramètres sus-évoqués permettent d'obtenir dans les deux cas de piscines un balayage uniforme de celle-ci sans retour prématuré de l'appareil au cours de trajets et sans que celui-ci demeure trop longtemps le long de la ligne d'eau (sur les figures, P est le symbole d'une coupure de la pompe et I celui d'une inversion du sens de progression).

Par ailleurs, on a schématisé à la figure 8 la trajectoire d'un appareil réglé pour nettoyer le fond d'une fosse de piscine. Les inversions sont réglées à une fréquence telle que le parcours de l'appareil entre deux inversions soit de l'ordre de la longueur de la fosse. La fréquence de coupure de pompe est réglée à une valeur plus élevée de façon à engendrer des déviations de trajectoires fréquentes; en outre la durée des coupures est également prévue de valeur plus élevée pour engendrer des déviations plus importantes.

La figure 9 illustre le cas contraire où l'utilisateur désire nettoyer plus spécialement les murs verticaux et la ligne d'eau. La fréquence d'inversion est prévue à une valeur très faible (5 à 10/heure), l'inversion étant essentiellement destinée à éviter un éventuel coincement de l'appareil dans un angle. La fréquence de coupure de la pompe est au contraire ajustée à une valeur beaucoup plus élevée dépendant de la hauteur des murs verticaux à nettoyer, afin de conduire à une trajectoire du type de celle de la figure 9. Après retombée de l'appareil, celui-ci remonte le long du mur, arrive à la ligne d'eau, se déplace transversalement sous l'effet du déséquilibre déjà évoqué, jusqu'à ce qu'une nouvelle coupure de pompe le fasse retomber.

Les expérimentations dans des bassins de formes différentes ont montré qu'il était facile après quelques tâtonnements de trouver les valeurs optimales des paramètres de l'appareil en fonction du travail de nettoyage désiré.

On conçoit la souplesse d'utilisation que permet un tel appareil en l'absence de tout générateur de hasard.

## Revendications

1. Appareil de nettoyage d'une surface immergée dans un liquide, comprenant un corps creux (5), des organes d'entraînement dudit corps sur la surface à nettoyer (21), un moteur électrique réversible (12) agencé dans le corps pour transmettre un mouvement de rotation auxdits organes d'entraînement, des moyens d'alimentation électrique dudit moteur comportant des moyens d'inversion séquentielle du sens du courant électrique, une chambre de filtration (5a) située à l'intérieur du corps, une entrée (6a) de liquide vers la chambre de filtration située à la base du corps, une pompe (14) entraînée par un moteur électrique (11) pour amener le liquide à circuler dans la chambre de filtration, et une sortie (7) du liquide refoulé par la pompe, disposée à l'opposé de la base du corps, ledit appareil de nettoyage étant caractérisé en ce qu'il comprend au moins un doigt mobile (26) agencé sur un côté du corps pour pouvoir présenter deux positions, une position passive où ledit doigt se trouve en retrait par rapport au plan de contact des organes d'entraînement avec la surface immergée, et une position active où ledit doigt vient au niveau de ce plan ou dépasse de celui-ci, ledit doigt étant associé à des moyens de télécommande (23, 24, 35) adaptés pour engendrer son déplacement d'une position vers l'autre.

2. Appareil de nettoyage selon la revendication 1, caractérisé en ce qu'il comprend deux doigts mobiles (26) disposés symétriquement par rapport au plan axial longitudinal du corps, chaque doigt étant associé à des moyens de télécommande (23, 24, 35) permettant de le commander indépendamment de l'autre doigt.

3. Appareil de nettoyage selon l'une des revendications 1 ou 2, caractérisé en ce que les moyens de télécommande de chaque doigt comprennent:
― un électro-aimant (23, 24) pourvu d'un noyau constitué par ledit doigt, lequel est associé de façon à se trouver dans sa position active lorsque ledit électro-aimant est excité,
― des moyens d'excitation électrique dudit électro-aimant,
― et des moyens (27) de rappel du doigt vers sa position passive en l'absence d'excitation.

4. Appareil de nettoyage selon la revendication 3, caractérisé en ce que le ou les électroaimants (23, 24) sont réunis par des conducteurs gainés (30, 31) à leurs moyens d'excitation électrique (34, 35) situés dans un coffret (3) en dehors du liquide.

## Patentansprüche

1. Gerät zum Reinigen einer in Flüssigkeit versenkten Fläche, umfassend einen Hohlkörper (5), Vorrichtungen zum Antrieb des besagten Körpers der zu reinigenden Oberfläche (21), einen umsteuerbaren Elektromotor (12), der in dem Körper eingerichtet ist, um den besagten Antriebsvorrichtungen eine drehende Bewegung zu verleihen, Mittel zur Versorgung des besagten Motors mit elektrischem Strom einschließlich Mittel zu sequentieller Umkehr der Richtung des elektrischen Stromes, eine Filterkammer (5a) im Innern des Körpers, einen zu der Filterkammer führenden Flüssigkeitseinlauf (6a) im Boden des Körpers, eine durch einen Elektromotor (11) angetriebene Pumpe (14), um die Flüssigkeit in der Filterkammer in Umlauf zu bringen, und einen dem Boden des Körpers gegenüber befindlichen Ausgang (7) für die durch die Pumpe geförderte Flüssigkeit, wobei das besagte Reinigungsgerät dadurch gekennzeichnet ist, daß es mindestens einen beweglichen Finger (26) umfaßt, der an einer Seite des Körpers so vorgesehen ist, daß er zwei Lagen einnehmen kann, eine passive Lage, in der der besagte Finger im Verhältnis zu der Kontaktebene zwischen den Antriebsvorrichtungen und der versenkten Oberfläche zurückgezogen ist, und eine aktive Lage, in der der besagte Finger diese Ebene erreicht oder über sie hinausgeht, wobei der besagte Finger mit Fernsteuermitteln (23, 24, 35) in Verbindung steht, die so beschaffen sind, daß sie seine Verlagerung aus einer Lage in die andere bewirken.

2. Reinigungsgerät nach Anspruch 1, dadurch gekennzeichnet, daß es zwei bewegliche Finger (26) umfaßt, die im Verhältnis zu der axialen Längsebene des Körpers symmetrisch angeordnet sind, wobei jeder Finger mit Fernsteuermitteln (23, 24, 35) in Verbindung steht, so daß er unabhängig von dem anderen Finger gesteuert werden kann.

3. Reinigungsgerät nach einem der Ansprüche 1 oder 2, dadurch gekennzeichnet, daß die Mittel zur Fernsteuerung jedes Fingers folgende Teile umfassen:
― einen Elektromagneten (23, 24) mit einem durch den besagten Finger gebildeten Kern, wobei dieser so geschaltet ist, daß er sich, wenn der besagte Elektromagnet erregt ist, in seiner aktiven Lage befindet,
― Mittel zu elektrischer Erregung des besagten Elektromagneten,
― und Mittel (27) zur Rückstellung des Fingers in seine passive Lage, wenn keine Erregung stattfindet.

4. Reinigungsgerät nach Anspruch 3, dadurch gekennzeichnet, daß der bzw. die Elektromagneten (23, 24) durch ummantelte Leiter (30, 31) mit ihren in einem Kasten (3) außerhalb der Flüssigkeit befindlichen Mitteln zu elektrischer Erregung (34, 35) verbunden sind.

## Claims

1. Apparatus for cleaning a surface immersed in liquid, comprising a hollow body (5), devices for driving said body on the surface to be cleaned (21), a reversible electric motor (12) installed within the body with a view to transmitting a rotary movement to said driving devices, means for supplying said motor with electricity and comprising means for sequential inversion of the direction of the electric current, a filtration chamber (5a) located within the body, an inlet (6a) for liquid leading towards the filtration chamber and located at the base of the body, a pump (14) driven by an electric motor (11) with a view to causing the liquid to circulate within the filtration chamber, and an outlet (7) for the liquid conveyed by the pump and arranged opposite the base of the body, said cleaning apparatus being characterised in that it comprises at least one mobile finger (26) provided on one side of the body and capable of assuming two positions, a passive position in which said finger is retracted in relation to the plane of contact between the driving devices and the immersed surface, and an active position in which said finger reaches the level of said plane or passes beyond it, said finger being associated with remote control means (23, 24, 35) capable of causing its displacement from one position to the other.

2. Cleaning apparatus according to claim 1, characterised in that it comprises two mobile fingers (26) arranged symmetrically in relation to the axial longitudinal plane of the body, each finger being associated with remote control means (23, 24, 35) enabling it to be controlled independently of the other finger.

3. Cleaning apparatus according to one of claims 1 or 2, characterised in that the remote control means for each finger comprise:
― an electromagnet (23, 24) provided with a core constituted by said finger, the latter being connected in such a way as to be in its active position whenever said electromagnet is excited,
― means for electric excitation of said electromagnet,
― and means (27) for returning the finger in the absence of excitation to its passive position.

4. Cleaning apparatus according to claim 3, characterised in that the electromagnet or electromagnets (23, 24) are connected by sheathed conductors (30, 31) with their means for electric excitation (34, 35) located in a box (3) outside the liquid.
